# EUROPÄISCHE PATENTSCHRIFT

(11) **EP 2 981 419 B1**
(45) Veröffentlichungstag und Bekanntmachung des Hinweises auf die Patenterteilung: **14.06.2017**
(21) Anmeldenummer: 14715838.0
(22) Anmeldetag: 03.04.2014
(51) Int. Cl.: B42D 25/00

(54) **VERFAHREN ZUM HERSTELLEN EINES SICHERHEITSELEMENTS MIT NEGATIVSCHRIFT**
METHOD FOR PRODUCING A SECURITY ELEMENT WITH NEGATIVE INSCRIPTION
PROCÉDÉ SERVANT À FABRIQUER UN ÉLÉMENT DE SÉCURITÉ POURVU D'UNE INSCRIPTION NÉGATIVE

(30) Priorität: 05.04.2013 DE 102013005937
(43) Veröffentlichungstag der Anmeldung: 10.02.2016
(73) Patentinhaber: Giesecke & Devrient GmbH, 81677 München (DE)
(72) Erfinder: HOFFMÜLLER, Winfried, 83646 Bad Tölz (DE); RAHM, Michael, 83646 Bad Tölz (DE); RAUCH, Andreas, 83666 Waakirchen (DE); BURCHARD, Theodor, 83052 Götting (DE)
(86) Internationale Anmeldenummer: PCT/EP2014/000889
(87) Internationale Veröffentlichungsnummer: WO 2014/161667

(56) Entgegenhaltungen:
- WO-A2-2009/049562
- WO-A2-2010/015384

## Beschreibung

Die Erfindung betrifft ein Verfahren zur Herstellung eines Sicherheitselements mit zwei zueinander gepasserten Motivschichten, insbesondere Motivschichten mit im Durchlicht und bevorzugt auch im Auflicht visuell erkennbaren Zeichen, ein mittels des Verfahrens erhältliches Sicherheitselement, das als Transferelement ausgebildete Sicherheitselement, einen mit dem Sicherheitselement ausgestatteten Wertgegenstand sowie ein Verfahren zur Herstellung eines derartigen Wertgegenstands.

Wertgegenstände, insbesondere Wertdokumente wie Banknoten, Aktien, Ausweise, Kreditkarten, Urkunden, Schecks und andere fälschungsgefährdete Papiere, wie Ausweisdokumente unterschiedlichster Art, aber auch Markenartikel und Verpackungen von Markenartikeln werden zur Absicherung gerne mit Sicherheitselementen ausgestattet, die eine Überprüfung ihrer Echtheit ermöglichen und gleichzeitig als Schutz vor unerlaubter Reproduktion dienen. Die Sicherheitselemente können beispielsweise die Form von Sicherheitsfäden oder Aufklebern oder irgendeine andere in einen Wertgegenstand oder ein Sicherheitspapier einbringbare oder aufbringbare Form haben, wobei ein "Wertgegenstand" im Sinne der vorliegenden Erfindung jeder gegen Fälschung sicherungswerte Gegenstand ist, insbesondere ein Wertdokument, während ein "Sicherheitspapier" die noch nicht umlauffähige Vorstufe zu einem Wertdokument darstellt.

Sicherheitselemente sind typischerweise mehrschichtige Elemente mit mehreren Funktionsschichten. Funktionsschichten sind ganz allgemein Schichten, die irgendwelche Eigenschaften aufweisen, die visuell oder maschinell nachgewiesen werden können. Funktionsschichten enthalten daher beispielsweise Farbstoffe, Lumineszenzstoffe, thermochrome Stoffe, Flüssigkristalle, Interferenzpigmente, elektrisch leitfähige Stoffe, magnetische Stoffe, lichtbeugende oder lichtbrechende Strukturen oder Kombinationen davon. Die Funktionsschichten sind meist als geometrische oder figürliche Muster bzw. Motive ausgebildet, d. h. es gibt innerhalb einer Schicht Funktionsbereiche mit der nachweisbaren Eigenschaft (beispielsweise Lumineszenz) und Aussparungen dazwischen. Werden mehrere Funktionsschichten übereinander angeordnet, ist es in der Regel wünschenswert, dass die Funktionsbereiche und die Aussparungen in den einzelnen Funktionsschichten exakt registerhaltig, d. h. mit hoher Passergenauigkeit, und mit konturenscharfen Kanten zwischen den Funktionsbereichen und den Aussparungen übereinander ausgebildet sind. Auf diese Weise kann eine Funktionsschicht unter einer anderen versteckt werden, beispielsweise magnetische Stoffe unter einer Farbschicht, oder es können Sicherheitselemente mit mehreren Funktionsschichten und "Negativschrift" hergestellt werden.

Sicherheitselemente mit Negativschrift weisen ein transparentes Substrat mit mindestens einer nicht transparenten Beschichtung, die Aussparungen (die Negativschrift) aufweist, auf. Diese Aussparungen können beliebige Formen haben, beispielsweise Buchstaben, Zahlen oder Muster irgendwelcher Art, insbesondere Linienmuster. Der in dieser Anmeldung verwendete Begriff "Negativschrift" umfasst demnach Aussparungen beliebiger Form, also jede Nicht-Vollflächigkeit in einer nicht transparenten Beschichtung. Je transparenter, d. h. je lichtdurchlässiger, das Trägersubstrat ist, desto ausgeprägter ist der Kontrast zwischen beschichteten und nicht beschichteten Bereichen. Bei sehr transparenten Substraten ist die Negativschrift im Auflicht deutlich erkennbar, bei weniger transparenten Substraten nur im Durchlicht. Weist ein derartiges Sicherheitselement mit Negativschrift zwei unterschiedliche Funktionsschichten auf, beispielsweise ein Motiv in Form einer goldfarbenen metallischen Beschichtung und darauf dasselbe Motiv als rote Druckfarbe, so erscheint dieses Motiv dem Betrachter von der einen Seite her gesehen goldfarben, von der anderen Seite her gesehen rot.

Derartige mehrschichtige Motive sind aufgrund der erforderlichen hohen Passergenauigkeit schwer nachahmbar. Insbesondere Motive mit Negativschriften bieten einen guten Fälschungsschutz, da im Durchlicht Ungenauigkeiten bei der Herstellung besonders leicht erkennbar sind, und "primitive" Fälschungsversuche, wie etwa das Kopieren mit Farbkopierern, auch für das ungeübte Auge sofort erkennbar sind.

Die Fälschungssicherheit ist umso höher, je feiner die Strukturen in den Funktionsschichten mit den zueinander gepasserten Motiven sind. Feinste Strukturen konturenscharf und im perfekten Register zueinander auszubilden stellt allerdings auch für autorisierte Hersteller eine Herausforderung dar. Es sind eine Reihe von Verfahren bekannt, die es ermöglichen sollen, Aussparungen in mehreren übereinander liegenden Funktionsschichten passergenau, d. h. deckungsgleich in allen Schichten, auszubilden.

Aus WO 92/11142 ist bekannt, Negativschriften in Funktionsschichten mittels durch Wärmeeinwirkung aktivierbaren Druckfarben zu erzeugen. Die Druckfarben werden in Form der gewünschten Negativschrift unter den Funktionsschichten aufgedruckt und enthalten Wachse oder aufschäumende Additive, die bei Erwärmung erweichen bzw. ein Gas abspalten und dadurch Schaumstrukturen erzeugen. Dadurch verringert sich die Haftung in den mit der aktivierbaren Druckfarbe bedruckten Bereichen, und die Funktionsschichten können in diesen Bereichen mechanisch entfernt werden.

DE 10 2007 055 112 offenbart ein Verfahren zur registerhaltigen, d. h. deckungsgleichen Ausbildung einer Negativschrift in mehreren Funktionsschichten mit Hilfe einer in Form der auszubildenden Negativschrift unter den Funktionsschichten aufgedruckten Druckfarbe, die einen Bestandteil enthält, der bei Bestrahlung oder bei Erwärmung oder bei Kontakt mit einer Waschflüssigkeit einen Prozess bewirkt, der dazu führt, dass seitens der Druckfarbe auf die darüber liegende Beschichtung eine Kraft ausgeübt wird, die die Beschichtung aufbrechen lässt. Diese Kraft kann durch ein Gas ausgeübt werden, das von Bestandteilen der Druckfarbe erzeugt wird, wenn diese mit Waschflüssigkeit in Kontakt kommen, bestrahlt und/ oder erwärmt werden, oder durch ein Quellmittel in der Druckfarbe, das bei Kontakt mit einer Waschflüssigkeit aufquillt. Ist die mehrschichtige Beschichtung erst einmal aufgebrochen, ist sie für ein Auswaschen mit Waschflüssigkeit relativ leicht zugänglich.

Die genannten Verfahren funktionieren zufriedenstellend, solange keine sehr feinen Strukturen auszubilden sind. Ein Verfahren zum Bereitstellen deckungsgleicher Muster bzw. Motive mit hoher Konturenschärfe und Passergenauigkeit ist in der WO 2010/015384 A2 beschrieben. Der Grundgedanke besteht darin, eine klebefähige Resistschicht zu verwenden, um in zwei Funktionsschichten deckungsgleiche Muster auszubilden. Dazu wird eine Resistschicht in Form des gewünschten Musters auf eine erste Funktionsschicht aufgetragen. Das Muster wird in der ersten Funktionsschicht exakt reproduziert, indem die nicht durch den Resist geschützten Bereiche der ersten Funktionsschicht entfernt werden. Anschließend wird das Muster in der zweiten Funktionsschicht reproduziert, indem die zweite Funktionsschicht mit dem Resist verklebt wird. Die Verklebung findet nur in den Bereichen statt, in denen die zweite Funktionsschicht Kontakt mit dem Resist hat. Die nicht verklebten Bereiche der zweiten Funktionsschicht werden dann entfernt, während die verklebten Bereiche nicht entfernt werden können, wodurch in der zweiten Funktionsschicht eine exakte Reproduktion des Musters der Resistschicht und der ersten Funktionsschicht entsteht.

Das in der WO 2010/015384 A2 beschriebene Verfahren ist dahingehend mit Schwierigkeiten verbunden, dass die eingesetzten thermoplastischen Resistlacke bei Raumtemperatur tackfrei sein müssen. Da der Schritt des Verklebens der Funktionsschichten mittels des Resists nicht in einem engen zeitlichen Zusammenhang mit dem Druck des thermoplastischen Resistlacks stehen kann, ist die Möglichkeit zur Nutzung vernetzender Klebstoffsysteme erheblich eingeschränkt. Dadurch ergibt sich eine Unbeständigkeit des Resists gegenüber Lösungsmitteln. Insbesondere Lösungsmittel, die im Schritt des Druckens des jeweils eingesetzten thermoplastischen Resists genutzt werden, führen zu einem Auflösen des Polymers. Dies hat zur Folge, dass ein Überdrucken mit entsprechenden lösemittelhaltigen Systemen trotz der im Transferschritt übertragenen Funktionsschicht ein erhebliches Quellen des thermoplastischen Resists nach sich zieht. Des Weiteren erfolgen unter Umständen Beschädigungen an eventuell in die Funktionsschichten, z.B. Metallisierungen, eingeprägten Strukturen. Zudem bleibt eine permanente Unbeständigkeit gegenüber einzelnen Lösungsmitteln am erhaltenen Schichtverbund bestehen.

Ausgehend davon liegt der Erfindung die Aufgabe zugrunde, ein gegenüber dem obigen Stand der Technik verbessertes Verfahren zur Herstellung von Sicherheitselementen bereitzustellen, das es erlaubt, in zwei übereinander liegenden Schichten zumindest bereichsweise deckungsgleiche Muster bzw. Motive auszubilden.

Aufgabe der vorliegenden Erfindung ist es insbesondere, ein Sicherheitselement mit zwei Motivschichten mit einander entsprechenden Mustern bzw. Motiven, die eine hohe Passergenauigkeit aufweisen, bereitzustellen, wobei das Sicherheitselement eine verbesserte Beständigkeit und bezüglich seiner Herstellung eine größere Prozesssicherheit aufweist.

Eine bevorzugte Aufgabe der vorliegenden Erfindung besteht darin, ein Sicherheitselement mit zwei jeweils eine Prägestruktur aufweisenden Metallisierungen bereitzustellen, wobei die Metallisierungen in Form zweier Motivschichten mit einander entsprechenden Mustern bzw. Motiven, die eine hohe Passergenauigkeit aufweisen, vorliegen und eine verbesserte Beständigkeit und bezüglich ihrer Herstellung eine größere Prozesssicherheit aufweisen.

Diese Aufgabe wird durch das Herstellungsverfahren, das Sicherheitselement und das Transfermaterial mit den Merkmalen gemäß den unabhängigen Ansprüchen gelöst. Weiterbildungen der Erfindung sind Gegenstand der Unteransprüche.

### Zusammenfassung der Erfindung

1. (Erster Aspekt der Erfindung) Verfahren zum Herstellen eines Sicherheitselements mit Negativschrift für ein Sicherheitspapier oder einen Wertgegenstand, insbesondere ein Wertdokument, folgende Schritte aufweisend:
   a) Herstellen eines ersten Sicherheitselement-Teilelements durch
      a1) Bereitstellen eines ersten transparenten oder transluzenten Trägersubstrats,
      a2) Auftragen einer ersten Funktionsschicht auf das erste Trägersubstrat oder auf eine vorher aufgetragene Zwischenschicht,
      a3) Auftragen einer Resistschicht auf die erste Funktionsschicht in Form eines vorbestimmten Musters mit Resistbereichen und Aussparungen zwischen den Resistbereichen,
   b) Herstellen eines zweiten Sicherheitselement-Teilelements durch
      b1) Bereitstellen eines zweiten Trägersubstrats,
      b2) Auftragen einer zweiten Funktionsschicht auf das zweite Trägersubstrat oder auf eine vorher aufgetragene Zwischenschicht,
   c) Zusammensetzen des ersten und des zweiten Sicherheitselement-Teilelements zu einem Verbund dergestalt, dass die Resistschicht und die zweite Funktionsschicht zueinander weisen, und Verkleben des ersten und zweiten Sicherheitselement-Teilelements, bevorzugt unter erhöhtem Druck und erhöhter Temperatur,
   d) Abtrennen des zweiten Trägersubstrats von dem verklebten Verbund, wobei die zweite Funktionsschicht unter Ausbildung von zweiten Funktionsbereichen an den Resistbereichen haften bleibt, während die übrigen Bereiche der zweiten Funktionsschicht zusammen mit dem zweiten Trägersubstrat abgetrennt werden, wodurch in der zweiten Funktionsschicht zweite Aussparungen ausgebildet werden, und
   e) Entfernen der nicht durch Resistbereiche geschützten Bereiche der ersten Funktionsschicht mittels Ätzen, um erste Funktionsbereiche und erste Aussparungen dazwischen zu bilden, die zusammen mit den Aussparungen in der Resistschicht und den zweiten Aussparungen in der zweiten, aus einem gegenüber Ätzung beständigen Material bestehenden Funktionsschicht die Negativschrift bilden.
2. (Bevorzugte Ausgestaltung) Verfahren nach Absatz 1, wobei das erste Sicherheitselement-Teilelement hergestellt wird durch
   - Bereitstellen des ersten Trägersubstrats,
   - Auftragen einer ersten Prägelackschicht als Zwischenschicht auf das erste Trägersubstrat,
   - Auftragen einer ersten Metallisierung als erste Funktionsschicht auf die erste Prägelackschicht,
   - Prägen der ersten Prägelackschicht vor oder nach dem Auftragen der ersten Metallisierung, und
   - Auftragen der Resistschicht auf die erste Metallisierung, wobei die Resistschicht Resistbereiche und Aussparungen aufweist oder in ihr Resistbereiche und Aussparungen gebildet werden.
3. (Bevorzugte Ausgestaltung) Verfahren nach Absatz 1 oder 2, wobei das zweite Sicherheitselement-Teilelement hergestellt wird durch
   - Bereitstellen des zweiten Trägersubstrats,
   - Auftragen einer zweiten Prägelackschicht als Zwischenschicht auf das zweite Trägersubstrat,
   - Auftragen einer zweiten Metallisierung als zweite Funktionsschicht auf die zweite Prägelackschicht,
   - Prägen der zweiten Prägelackschicht vor oder nach dem Auftragen der zweiten Metallisierung.
4. (Bevorzugte Ausgestaltung) Verfahren nach einem der Absätze 1 bis 3, wobei die zweite Funktionsschicht aus Nickel, Chrom, Silber oder Gold oder aus einer Nickel-Legierung, einer Chrom-Legierung, einer Silber-Legierung, einer Gold-Legierung oder einer gegenüber Ätzung beständigen Aluminium-Legierung gebildet ist.
5. (Bevorzugte Ausgestaltung) Verfahren nach einem der Absätze 1 bis 4, wobei die erste Funktionsschicht aus Aluminium gebildet ist.
6. (Bevorzugte Ausgestaltung) Verfahren nach einem der Absätze 1 bis 5, wobei die zweite Funktionsschicht aus einer magnetische Eigenschaften aufweisenden Metallisierung, insbesondere Nickel, gebildet ist.
7. (Bevorzugte Ausgestaltung) Verfahren nach Absatz 6, wobei die zweite Funktionsschicht eine Metallisierung aus Nickel ist und die zweiten Funktionsbereiche angepasst sind, um eine magnetische Codierung bereitzustellen.
8. (Bevorzugte Ausgestaltung) Verfahren nach Absatz 7, wobei die zweiten Funktionsbereiche eine insbesondere durch Prägen erhältliche Struktur aufweisen, die angepasst ist, um eine hochauflösende magnetische Codierung bereitzustellen.
9. (Zweiter Aspekt der Erfindung) Sicherheitselement mit Negativschrift zur Anbringung an oder zumindest teilweisen Einbringung in ein Sicherheitspapier oder einen Wertgegenstand, insbesondere ein Wertdokument, das nach einem Verfahren gemäß einem der Absätze 1 bis 8 erhältlich ist.
10. (Dritter Aspekt der Erfindung) Transfermaterial zur Übertragung von Sicherheitselementen auf ein Sicherheitspapier oder einen Wertgegenstand wie ein Wertdokument, wobei das Transfermaterial eine Vielzahl an als Transferelemente ausgebildeten Sicherheitselementen nach Absatz 9 aufweist.
11. (Vierter Aspekt der Erfindung) Verfahren zur Herstellung eines Sicherheitspapiers oder eines Wertgegenstands, wie eines Wertdokuments, bei dem ein Sicherheitselement nach Absatz 9 auf ein Sicherheitspapier- bzw. Wertgegenstand-Substrat aufgebracht oder zumindest teilweise darin eingebracht wird.

### Ausführliche Beschreibung der Erfindung

Ähnlich wie in dem in der WO 2010/015384 A2 (nachfolgend "Dokument D1") beschriebenen Herstellungsverfahren wird erfindungsgemäß eine klebefähige Resistschicht verwendet, um in zwei Funktionsschichten, insbesondere Metallisierungen, deckungsgleiche Muster auszubilden. Dazu wird eine Resistschicht in Form des gewünschten Musters auf eine erste Funktionsschicht aufgetragen.

In dem in der D1 beschriebenen Verfahren zur Erzeugung einer zweiseitig gepasserten Metallisierung werden die folgenden Schritte durchgeführt:
Schritt 1: Bereitstellen einer Prägelackschicht (Bezugsnummer 15 in Fig. 2a der D1).
Schritt 2: Bereitstellen einer Aluminium-Metallisierung (Bezugsnummer 12 in Fig. 2a der D1).
Schritt 3: Bereitstellen einer Resistschicht (Bezugsnummer 30 in Fig. 2a der D1).
Schritt 4: Demetallisierung mittels Ätzen (siehe die Figuren 2a und 2b der D1, insbesondere die nach dem Demetallisierungsschritt erhaltene Metallisierung 12 in Fig. 2b).
Schritt 5: Herstellen einer Metallspendefolie (siehe Fig. 2c der D1).
Schritt 5.1: Bereitstellen einer Prägelackschicht (Bezugsnummer 25 in Fig. 2c der D1).
Schritt 5.2: Bereitstellen einer nicht haftfesten Aluminium-Metallisierung (Bezugsnummer 22 in Fig. 2c der D1).
Schritt 6: Zusammenfügen der Resistschicht (Bezugsnummer 30 in Fig. 2b der D1) mit der nicht haftfesten Metallisierung (Bezugsnummer 22 in Fig. 2c der D1) unter erhöhtem Druck und erhöhter Temperatur, um auf diese Weise einen Verbund (Bezugsnummer 5 in der Fig. 2d der D1) zu erhalten.
Schritt 7: Schritt der Trennwicklung, bei dem die beiden verbundenen Sicherheitselement-Teilelemente auseinandergezogen werden, um auf diese Weise eine zweiseitig gepasserte Metallisierung (Bezugsnummer 1 in Fig. 2e der D1) bereitzustellen.

Bei dem im Dokument D1 beschriebenen Vorgehen muss der im Schritt 3 aufgebrachte Resistlack noch im Schritt 6 unter Temperatureinwirkung prägefähig und klebrig sein. Dieser Umstand hat unter anderem zur Folge, dass die Wahl geeigneter Klebstoffe erheblichen Einschränkungen unterworfen ist. Auf einfache Weise lässt sich die in der D1 beschriebene Prozess-Reihenfolge nicht verändern, weil beispielsweise bei einer auf einen späteren Verfahrensschritt verschobenen Demetallisierung mittels Ätzen auch das im Schritt 6 auf den Resist geklebte, freiliegende Aluminium (Bezugsnummer 22 in der Fig. 2d der D1) weggeätzt werden würde.

Der vorliegenden Erfindung liegt der Gedanke zugrunde, andere Metalle bzw. Metall-Legierungen als Aluminium von einer Prägelackschicht zu transferieren, die sich unter den Bedingungen, unter denen Aluminium demetallisierbar ist, nicht ätzen bzw. demetallisieren lassen. Ein solches, beständiges Metall kann durch das Druckmuster des Resistlacks bzw. Klebstoffs strukturiert werden und wird unter Verfahrensbedingungen, mittels derer eine gewöhnliche Aluminium-Metallisierung entfernt wird, nicht beschädigt.

Die Vorteile der Erfindung werden nachfolgend anhand eines bevorzugten Ausführungsbeispiels in Verbindung mit den beigefügten Figuren näher erläutert, bei deren Darstellung auf eine maßstabs- und proportionsgetreue Wiedergabe verzichtet wurde, um die Anschaulichkeit zu erhöhen.

Es zeigen:
- Fig. 1: ein erfindungsgemäßes Sicherheitselement in Durchsicht-Ansicht,
- Fign. 2a-2e: den Verfahrensablauf bei der Herstellung eines erfindungsgemäßen Sicherheitselements, veranschaulicht an Schnitten durch das Sicherheitselement von Fig. 1 entlang der Linie A-A'.

Fig. 1 zeigt ein erfindungsgemäßes Sicherheitselement 1 in einer Ansicht im Durchlicht. Das Sicherheitselement 1 weist mindestens folgende Schichten auf: ein transparentes Substrat 11, eine erste und eine zweite Funktionsschicht (Motivschichten), und eine Resistschicht, die die erste und die zweite Funktionsschicht verklebt. Die beiden Motivschichten haben in dem Ausführungsbeispiel die gleiche Größe und Form und bedecken das Trägersubstrat 11 nur teilweise. Natürlich können die Motivschichten das Trägersubstrat auch vollflächig bedecken. Außerdem kann eine der Motivschichten die andere Motivschicht nur teilweise bedecken oder mit ihr teilweise überlappen.

In der in Fig. 1 gezeigten Ausführungsform des erfindungsgemäßen Sicherheitselements bilden die beiden Motivschichten ein dreieckförmiges Muster 7 aus Linien 4, wobei die Linien 4 aus den mittels Resist verklebten Funktionsbereichen der Funktionsschichten (Motivschichten) gebildet werden. Die Linien 4 werden durch Aussparungen 3 getrennt, wobei die Aussparungen 3 durch die deckungsgleichen Aussparungen in den Funktionsbereichen und der Resistschicht gebildet werden. Die Linien 4 variieren in ihrer Breite y, wodurch in Durchsicht durch das Sicherheitselement ein Sub-Muster 7' wahrnehmbar wird, in der gezeigten Ausführungsform ein weiteres Dreieck.

Die Funktionsbereiche müssen natürlich nicht zwingend in Form paralleler Linien vorliegen, sondern können beliebige andere Formen haben.

Welches Motiv ein Betrachter in vorderseitiger Auflichtansicht und in rückseitiger Auflichtansicht wahrnimmt, hängt von der speziellen Gestaltung der Funktionsbereiche der ersten und der zweiten Funktionsschicht ab.

Fig. 2 veranschaulicht den Verfahrensablauf bei der Herstellung eines erfindungsgemäßen Sicherheitselements 1. Gezeigt ist ein Schnitt entlang der Linie A-A' des in Fig. 1 dargestellten Sicherheitselements. Die Schichtfolge ist lediglich beispielhaft.

Fig. 2a zeigt ein erstes Sicherheitselement-Teilelement 10, bestehend aus einem ersten Trägersubstrat 11, beispielsweise einer Folie aus Polyethylenterephthalat (PET), einer darauf aufgetragenen Prägelackschicht 15 mit eingeprägter Beugungsstruktur 15' mit einer Aluminium-Metallisierung. Die Aluminium-Metallisierung bildet eine erste Funktionsschicht 12, auf der wiederum eine Schicht 30 aus Resistlack in Form eines Musters mit Resistbereichen 33 und Aussparungen 34 dazwischen aufgedruckt ist. Die Beugungsstruktur 15' setzt sich in der Funktionsschicht als Beugungsstruktur 12' fort.

Fig. 2b zeigt einen Schnitt durch das mit dem ersten Sicherheitselement-Teilelement 10 zu kombinierende zweite Sicherheitselement-Teilelement 20. Das zweite Sicherheitselement-Teilelement 20 besteht aus dem zweiten Trägersubstrat 21, der zweiten Funktionsschicht 22 und einer Prägelackschicht 25 dazwischen. In der Prägelackschicht 25 ist eine Beugungsstruktur 25' eingeprägt, die sich in der zweiten Funktionsschicht 22 als Beugungsstruktur 22' fortsetzt. Bei der zweiten Funktionsschicht 22 handelt es sich um eine Nickel-Metallisierung. Der Prägelack 25 wurde vor dem Auftragen der Metallisierung 22 mit einer wässrigen Tensidlösung abgewaschen, so dass die Metallisierung 22 schlecht auf dem Prägelack haftet.

Fig. 2c zeigt, wie das erste Sicherheitselement-Teilelement 10 aus Fig. 2a und das zweite Sicherheitselement-Teilelement 20 aus Fig. 2b zu einem Verbund 5 zusammengesetzt werden.

Die beiden Teilelemente werden zusammengepresst, wodurch sich die Beugungsstruktur 22' der zweiten Funktionsschicht 22 in die Resistbereiche 33 überträgt, da es sich bei dem eingesetzten Resist um einen verformbaren Resistlack handelt. Mittels der Resistbereiche 33 werden das erste Sicherheitselement-Teilelement und das zweite Sicherheitselement-Teilelement miteinander verklebt.

Das Zusammenpressen der beiden Sicherheitselemente-Teilelemente kann ein- oder mehrstufig erfolgen, d.h. die beiden Teilelemente werden vorzugsweise bei erhöhter Temperatur in einer Heizwalze mit einer (einstufiges Zusammenpressen) oder mehreren sogenannten Kalanderwalzen aneinandergepresst (mehrstufiges Zusammenpressen), oder aber die beiden Teilelemente werden an mehreren Heizwalzen, die jeweils mit einer oder mehreren sogenannten Kalanderwalzen ausgestattet sind, aneinandergepresst (mehrstufiges Zusammenpressen). Das mehrstufige Zusammenpressen kann, abhängig von der jeweiligen Ausführungsform, zu einer besonders festen Verbindung der Sicherheitselement-Teilelemente führen. Beim Einsatz mehrerer Heizwalzen können auch Temperaturverläufe während des Zusammenpressens realisiert werden.

Nach der Verklebung und gegebenenfalls nach einer gewissen Wartezeit zum Abkühlen und zur Stabilisierung der Klebeverbindung, werden das zweite Trägersubstrat 21 und die zweite Prägelackschicht 25 abgezogen, beispielsweise durch Trennwicklung. Das Ergebnis ist in Fig. 2d gezeigt. Mit dem ersten Sicherheitselement-Teilelement 10 verklebt wurden nur die Bereiche 23 der zweiten Funktionsschicht 22, die mit Resistbereichen 33 in Kontakt waren. Diese Bereiche bilden die zweiten Funktionsbereiche 23, die eine exakte Reproduktion des Musters der Resistbereiche 33 darstellen. Die übrigen Bereiche der zweiten Funktionsschicht 22 wurden zusammen mit dem zweiten Trägersubstrat 21 und der Prägelackschicht 25 abgezogen.

Fig. 2e zeigt den Schichtaufbau nach Behandlung mit einem Ätzmittel. Durch das Ätzen wurden die nicht durch Resistbereiche 33 geschützten Bereiche der durch eine Aluminium-Metallisierung gebildeten ersten Funktionsschicht 12 entfernt, während die durch Resistbereiche 33 geschützten Bereiche der ersten Funktionsschicht 12 erhalten blieben und die ersten Funktionsbereiche 13 bilden. Die ersten Funktionsbereiche 13 stellen eine exakte Reproduktion des Musters der Resistbereiche 33 dar. Darüber hinaus blieben die durch eine Nickel-Metallisierung gebildeten zweiten Funktionsbereiche 23 bei der Behandlung mit einem Ätzmittel erhalten

Die Bereiche 13, 33 und 23 sind jeweils exakt deckungsgleich und bilden in der Darstellung von Fig. 1 die Linien 4. Die Aussparungen 3 zwischen den Linien 4 sind ebenfalls exakt deckungsgleich und werden durch die Aussparungen 14 in der ersten Funktionsschicht 12, den Aussparungen 34 in der Resistschicht 30 und den Aussparungen 24 in der zweiten Funktionsschicht 22 gebildet.

Die Linien 4 (die durch die ersten Funktionsbereiche 13, die Resistbereiche 33 und die zweiten Funktionsbereiche 23 gebildet werden) sind in der in Fig. 2 dargestellten Ausführungsform jeweils Träger einer Beugungsstruktur. Die Beugungsstrukturen können beispielsweise Hologrammstrukturen sein, wobei bevorzugt in den ersten Funktionsbereichen 13 und den zweiten Funktionsbereichen 23 verschiedene Hologrammstrukturen vorliegen. In diesem Fall erkennt ein Betrachter in der Durchlichtansicht das in Fig. 1 gezeigte Linienmuster, in der vorderseitigen Auflichtansicht, betrachtet man die Seite des ersten Trägersubstrats 11 als die Vorderseite, das Hologramm der ersten Funktionsschicht 12, und in der rückseitigen Auflichtansicht das Hologramm der zweiten Funktionsschicht 22.

Als zweites Sicherheitselement-Teilelement kann beispielsweise auch eine Heißprägefolie eingesetzt werden. In diesem Fall würde bei der Trennwicklung nur das zweite Trägersubstrat 21 abgezogen werden, während die Prägelackschicht 25 auf dem gebildeten Sicherheitselement 1 verbleiben würde. Sie kann gleichzeitig als Schutzschicht dienen. Generell ist das Vorsehen einer Schutzschicht (in der Figur nicht gezeigt) über den zweiten Funktionsbereichen bzw. der zweiten Funktionsschicht sinnvoll, insbesondere deshalb wird z. B. die in Fig. 2e gezeigte Beugungsstruktur 22' bzw. die Abformung der Beugungsstruktur 25' in der Funktionsschicht 22 abgedeckt und ist damit Fälschungsangriffen nicht zugänglich.

Ein besonderer Vorteil des exemplarisch anhand der Figuren 2a bis 2e beschriebenen erfindungsgemäßen Herstellungsverfahrens besteht darin, dass hinsichtlich der für die Bildung der Resistschicht 30 geeigneten Klebstoffe keinerlei Beschränkungen bestehen. Als Klebstoffe kommen z.B. typische Kaschierkleber infrage. Mit Vorteil werden Klebstoffe eingesetzt, die über eine gute Verdruckbarkeit und eine gute Metallhaftung verfügen.

Es wird bevorzugt, dass die Viskosität bei Raumtemperatur nach dem Verkleben so hoch ist, dass ein unkontrolliertes Verfließen oder ein sich Ablösen des Klebstoffes von einer der beiden Funktionsschichten bzw. Metallisierungen unwahrscheinlich ist. Sowohl lösungsmittelhaltige, als auch lösungsmittelfreie Klebstoffe können eingesetzt werden. Die Klebstoffe können einkomponentig oder zweikomponentig sein. Weiterhin wird bevorzugt, dass der eingesetzte Klebstoff nach Aushärtung so stabil ist, dass die von den Funktionsschichten bzw. Metallisierungen in die Resistbereiche übertragenen Beugungs- bzw. Prägestrukturen nicht mehr verfließen und gegenüber den in nachfolgenden Verfahrensschritten eingesetzten Drücken und Lösungsmitteln stabil sind.

Die an typische Klebstoffe im Zustand unmittelbar nach der physikalischen Trocknung gestellte Anforderung lautet, bei Raumtemperatur tackfrei zu sein. Diese Anforderung fällt bei vernetzenden Klebstoffen weg. Aus diesem Grund ist es insbesondere vorteilhaft, zur Bildung der Resistschicht vernetzende Klebstoffe heranzuziehen. Auf diese Weise kann die Gefahr der Zerstörung einmal gebildeter Beugungs- bzw. Prägestrukturen in nachfolgenden Verfahrensschritten deutlich verringert werden.

Im Schritt des Zusammenpressens der beiden Sicherheitselement-Teilelemente können die Temperatur und der Druck im Kaschierspalt verglichen mit dem im Dokument D1 beschriebenen, auf thermoplastischem Resistlack beruhenden Prozess deutlich niedriger gewählt werden. Aufgrund der erheblich milderen Bedingungen im Kaschierspalt ergibt sich mit Blick auf die Auswahl geeigneter Substrate ein höherer Freiheitsgrad. Darüber hinaus führen die milderen Bedingungen im Kaschierspalt zu einer verbesserten Abformqualität der von den Funktionsschichten bzw.

Metallisierungen in die Resistbereiche übertragenen Beugungs- bzw. Prägestrukturen.

Zur Durchführung des erfindungsgemäßen Herstellungsverfahrens werden die gegenständliche Beschaffenheit der ersten Funktionsschicht und die der zweiten Funktionsschicht so aufeinander abgestimmt, dass die zweite Funktionsschicht im Schritt des Entfernens der ersten Funktionsschicht, beispielsweise mittels Ätzen, nicht geschädigt wird. Die erste Funktionsschicht ist mit Vorteil eine Aluminium-Metallisierung. Zur Bildung der zweiten Funktionsschicht eignen sich z.B. Metallisierungen aus Nickel, Chrom, Silber oder Gold oder Metallisierungen aus einer Nickel-Legierung, einer Chrom-Legierung, einer Silber-Legierung, einer Gold-Legierung oder einer gegenüber Ätzung beständigen Aluminium-Legierung.

Bei der Wahl von Nickel als Metallisierung beinhaltet das nach dem erfindungsgemäßen Verfahren erhältliche Erzeugnis zusätzlich magnetische Eigenschaften, so dass im Erzeugnis eine magnetische Codierung bereitgestellt werden kann. Daher wird die Wahl einer Nickel-Metallisierung zur Bildung der zweiten Funktionsschicht besonders bevorzugt. Bedingt durch die Beugungs- bzw. Prägestruktur der Nickel-Metallisierung kann eine solche Funktionsschicht insbesondere eine hochauflösende magnetische Codierung bereitstellen. Wird das in der Fig. 2e gezeigte Sicherheitselementen auf solche Weise auf ein Wertdokument-Substrat aufgebracht, dass die aus Nickel gebildeten Funktionsbereiche 23 dem Wertdokument-Substrat zugewandt sind und die aus Aluminium gebildeten Funktionsbereiche 13 dem Betrachter des Wertdokuments zugewandt sind, sind die für die magnetische Codierung verantwortlichen, aus Nickel gebildeten Funktionsbereiche 23 für den Betrachter bei Betrachtung des Wertdokuments im Auflicht verborgen.

In einer weiteren vorteilhaften Variante des in der Fig. 2e gezeigten Sicherheitselements sind die Funktionsbereiche 23 aus einer gegenüber Ätzung beständigen Aluminium-Legierung gebildet und die Funktionsbereiche 13 aus Aluminium gebildet. Auf diese Weise kann bei der Betrachtung des Sicherheitselements sowohl in vorderseitigem Auflicht, als auch in rückseitigem Auflicht, der Eindruck einer identischen metallischen Farbe sichergestellt werden.

In einer weiteren vorteilhaften Variante des in der Fig. 2e gezeigten Sicherheitselements sind die Funktionsbereiche 23 aus Kupfer oder Gold gebildet und die Funktionsbereiche 13 aus Aluminium gebildet. Auf diese Weise können bei der Betrachtung des Sicherheitselements in vorderseitigem Auflicht einerseits und in rückseitigem Auflicht andererseits unterschiedliche farbige Eindrücke hervorgerufen werden.

Das Trägersubstrat der erfindungsgemäß verwendbaren Sicherheitselement-Teilelemente ist bevorzugt eine Folie, beispielsweise aus Polypropylen, Polyethylen, Polystyrol, Polyester, insbesondere Polycarbonat oder Polyethylenterephthalat. Transparente oder transluzente Folien sind besonders bevorzugt. Bei einer Verwendung derartiger Folien können die passergenau ausgebildeten Aussparungen in den einzelnen Funktionsschichten deutlich als Negativschrift erkannt werden.

Die Aufbringung der Funktionsschichten erfolgt nach bekannten Verfahren, die für die jeweilige Funktionsschicht geeignet sind, beispielsweise durch physikalische Dampfabscheidung (PVD) bei Metallen. Die Auftragung kann vollflächig oder nur in Teilbereichen erfolgen.

Die Funktionsschicht kann direkt auf dem Trägersubstrat ausgebildet werden, oder es können eine oder mehrere Zwischenschichten vorgesehen werden. Für manche Funktionsschichten sind Zwischenschichten zwingend erforderlich, beispielsweise wenn es sich bei dem Motiv der Funktionsschicht um ein metallisiertes Hologramm, Kinegram, Pixelgramm oder eine sonstige metallisierte Beugungsstruktur handelt. In einem solchen Fall wird zuerst eine Prägelackschicht aufgetragen und in die Prägelackschicht, vor oder nach der Metallisierung, die gewünschte diffraktive Struktur eingeprägt. Auch bei Flüssigkristall-Schichten ist in der Regel eine Zwischenschicht erforderlich, die für eine passende Orientierung der Flüssigkristalle sorgt. Geeignete Orientierungsschichten können beispielsweise in Prägelackschichten eingeprägte diffraktive Strukturen sein. Alternativ kann gegebenenfalls auch die Trägerfolie geeignet behandelt werden.

Es wird bevorzugt, dass zumindest eine der Funktionsschichten eine metallisierte Beugungsstruktur, wie ein metallisiertes Hologramm, ist. Besonders bevorzugt sind beide Funktionsschichten metallisierte Beugungsstrukturen, wie z.B. metallisierte Hologramme. Wenn im Folgenden von Hologrammen gesprochen wird, versteht es sich, dass dasselbe auch für andere Beugungsstrukturen und Brechungsstrukturen gilt, sowie für sogenannte "Mattstrukturen" (Gitterbilder mit achromatischen Gitterbereichen), wie sie z. B. in der WO 2007/107235 A1 definiert und beschrieben sind (siehe insbesondere Anspruch 1).

Grundsätzlich können die Hologramme bzw. Strukturinformationen in den Funktionsschichten eines erfindungsgemäßen Sicherheitselements gleich oder verschieden sein. Materialien für Prägelackschichten sind einem Fachmann bekannt. Geeignete Prägelacke sind beispielsweise offenbart in DE 10 2004 035 979 A1, die Heißsiegellacke offenbart, die gleichermaßen als Prägelack eingesetzt werden können

Der Resist wird bevorzugt in Form des gewünschten Musters aufgetragen, beispielsweise aufgedruckt. Dem Fachmann sind dafür geeignete Druckverfahren bekannt.

Im Schritt des Entfernens der nicht durch Resist geschützten Bereiche der ersten Funktionsschicht mittels Ätzen kann beispielsweise durch Ätzmittel, wie Laugen oder Säuren, erfolgen. Geeignete Verfahren sind dem Fachmann bekannt.

Die Negativschrift kann beispielsweise eine Codierung oder ein geometrisches oder figürliches Motiv bilden.

Im Schritt des Abtrennens des zweiten Trägersubstrats von dem verklebten Verbund, z.B. durch Trennwicklung, wird das Trägersubstrat des zweiten Sicherheitselement-Teilelements zusammen mit Teilen der Funktionsschicht des zweiten Sicherheitselement-Teilelements abgetrennt. Daher ist es erforderlich, dass die Funktionsschicht nur eine geringe Haftung an dem Trägersubstrat besitzt.

Die erforderliche geringe Haftkraft wird bei vielen Funktionsschichtmaterialien, insbesondere Metallisierungen, schon alleine dadurch erreicht, dass auf haftvermittelnde Maßnahmen zwischen Trägersubstrat und Funktionsschicht verzichtet wird. Das Treffen haftvermittelnder Maßnahmen zwischen den einzelnen Schichten eines Sicherheitselements ist ansonsten üblich, und die entsprechenden Vorkehrungen einem Fachmann bekannt.

Wenn die Haftkraft zwischen Trägersubstrat und Funktionsschicht zu hoch ist, kann sie durch Behandeln des Trägersubstrats mit geeigneten Additiven herabgesetzt werden. Beispielsweise kann das Trägersubstrat mit Wasser und/ oder Lösungsmitteln mit oder ohne geeignete Additive abgewaschen werden. Als entsprechende Additive geeignet sind beispielsweise tensidisch wirkende Substanzen, Entschäumer oder Verdicker. Additive können auch in das Trägersubstrat selbst eingebracht werden. Alternativ können unter der Funktionsschicht haftvermindernde Schichten vorgesehen werden. Für die haftvermindernden Schichten werden Materialien gewählt, auf deren Oberflächen bekanntermaßen für gewöhnlich eine relativ schlechte Haftung auftritt, beispielsweise Silikonisierungen, Schichten, die Releaseadditive (z.B. Byk 3500) enthalten, Wachse, ausgehärtete UV-Lacke, Metallisierungen, unbehandelte Folien wie z. B. PET. Durch Abstimmung der Oberflächenenergie-Verhältnisse des Trägersubstrats bzw. der haftvermindernden Schicht und der abzulösenden Funktionsschicht kann eine leichte Ablösbarkeit der Funktionsschicht erreicht und damit das gewünschte Muster in der Funktionsschicht des zweiten Sicherheitselement-Teilelements erzeugt werden.

Analoges gilt für gegebenenfalls zwischen dem Trägersubstrat und der Funktionsschicht vorhandene Zwischenschichten, beispielsweise Prägelackschichten für ein Hologramm. Soll eine derartige Prägelackschicht oder sonstige Zwischenschicht zusammen mit dem Trägersubstrat abgezogen werden, muss entsprechend die Haftkraft zwischen der Zwischenschicht und der Funktionsschicht, also beispielsweise zwischen der Prägelackschicht und einer darauf aufgebrachten Metallisierung, gering sein. Im Falle einer zu hohen Haftkraft ist die Zwischenschicht mit den genannten Additiven zu behandeln, oder eine haftvermindernde Schicht vorzusehen.

Wird eine Behandlung des Trägersubstrats oder einer Zwischenschicht mit haftverringernden Additiven vorgenommen, können nach dem Abtrennen des Trägersubstrats bzw. der Zwischenschicht Reste der Additive auf der Funktionsschicht verbleiben. Diese können normalerweise einfach mit einer wässrigen Lösung, deren pH geeignet eingestellt ist und die gegebenenfalls auch Tenside enthalten kann, weggewaschen werden. Auch eine Wäsche mit Lösungsmitteln ist möglich. In hartnäckigen Fällen kann auch mit Hochdruckdüsen und/ oder mechanischer Unterstützung (Filze, Bürsten) gearbeitet werden, doch dies ist für gewöhnlich nicht erforderlich. Geringe Additivreste können auch mittels einer Koronabehandlung "weggebrannt" werden. Im übrigen kann in vielen Fällen auch ganz auf eine Entfernung von Additivresten verzichtet werden. Geeignete formulierte Schutzlacke können auch auf "additivbelasteten" Funktionsschichten ausreichend haften.

Die erfindungsgemäßen Sicherheitselemente können in Form von Transfermaterialien, d. h. Folien oder Bändern mit einer Vielzahl von fertigen und für den Transfer vorbereiteten Sicherheitselementen, bereitgestellt werden. Bei einem Transfermaterial wird der Schichtaufbau des späteren Sicherheitselements in der umgekehrten Reihenfolge, in der der Schichtaufbau später auf einem zu sichernden Wertgegenstand vorliegen soll, auf einem Trägermaterial vorbereitet, wobei der Schichtaufbau des Sicherheitselements in Endlosform oder bereits in der endgültigen als Sicherheitselement verwendeten Umrissform auf dem Trägermaterial vorbereitet werden kann. Der Übertrag des Sicherheitselements auf den zu sichernden Wertgegenstand erfolgt mit Hilfe einer Klebstoffschicht, die typischerweise auf dem Transfermaterial vorgesehen ist, aber auch auf dem Wertgegenstand vorgesehen werden kann. Vorzugsweise wird hierfür ein Heißschmelzkleber verwendet. Wird das Sicherheitselement in Endlosform vorbereitet, kann zur Übertragung entweder nur in den zu übertragenden Bereichen des Sicherheitselements eine Klebstoffschicht vorgesehen werden, oder der Klebstoff wird nur in den zu übertragenden Bereichen aktiviert. Das Trägermaterial der Transferelemente wird während oder nach ihrer Übertragung auf den Wertgegenstand meist von dem Schichtaufbau der Sicherheitselemente abgezogen. Um das Ablösen zu erleichtern, kann zwischen dem Trägermaterial und dem abzulösenden Teil der Sicherheitselemente eine Trennschicht (Releaseschicht) vorgesehen werden. Gegebenenfalls kann das Trägermaterial auch auf dem übertragenen Sicherheitselement verbleiben.

Die erfindungsgemäßen Sicherheitselemente können zur Echtheitssicherung von Waren beliebiger Art verwendet werden. Bevorzugt werden sie zur Echtheitssicherung von Wertdokumenten eingesetzt, beispielsweise bei Banknoten, Schecks oder Ausweiskarten. Dabei können sie auf einer Oberfläche des Wertdokuments angeordnet werden oder ganz oder teilweise in das Wertdokument eingebettet werden. Mit besonderem Vorteil werden sie bei Wertdokumenten mit Loch zur Lochabdeckung benutzt. Hierbei können die Vorteile der erfindungsgemäßen Sicherheitselemente mit transparenten Trägersubstraten und von beiden Seiten des Wertdokuments zu betrachtenden, sorgfältig gepasserten Motiven, besonders schön zur Geltung kommen. Auch Negativschriften mit feinsten Strukturen und Sub-Muster können im Durchlicht deutlich erkannt werden. Sie sind in der erfindungsgemäß erreichbaren Präzision von einem Fälscher praktisch nicht nachahmbar. Auch ein Ablösen der Sicherheitselemente, um sie auf einen anderen Wertgegen-stand zu übertragen, ist praktisch nicht möglich, denn die erfindungsgemäßen Sicherheitselemente enthalten stets mindestens zwei Klebstoffschichten, d. h. sie enthalten eine klebende Resistschicht und sind mit einer Klebstoffschicht mit dem zu sichernden Wertgegenstand verbunden. Verwendet man für die Verklebung des Sicherheitselements mit dem Wertgegenstand einen Klebstoff, der hinsichtlich seiner chemischen und physikalischen Eigenschaften dem Resistlack im Schichtaufbau des Sicherheitselements ähnlich ist, wird bei Ablöseversuchen stets der Schichtaufbau des Sicherheitselements zerstört.

## Patentansprüche

1. Verfahren zum Herstellen eines Sicherheitselements (1) mit Negativschrift (3) für ein Sicherheitspapier oder einen Wertgegenstand, insbesondere ein Wertdokument, folgende Schritte aufweisend:
a) Herstellen eines ersten Sicherheitselements-Teilelements (10) durch
a1) Bereitstellen eines ersten transparenten oder transluzenten Trägersubstrats (11),
a2) Auftragen einer ersten Funktionsschicht (12) auf das erste Trägersubstrat (11) oder auf eine vorher aufgetragene Zwischenschicht (15),
a3) Auftragen einer Resistschicht (30) auf die erste Funktionsschicht (12) in Form eines vorbestimmten Musters (7) mit Resistbereichen (33) und Aussparungen (34) zwischen den Resistbereichen,
b) Herstellen eines zweiten Sicherheitselement-Teilelements (20) durch
b1) Bereitstellen eines zweiten Trägersubstrats (21),
b2) Auftragen einer zweiten Funktionsschicht (22) auf das zweite Trägersubstrat (21) oder auf eine vorher aufgetragene Zwischenschicht (25),
c) Zusammensetzen des ersten (10) und des zweiten (20) Sicherheitselement-Teilelements zu einem Verbund (5) dergestalt, dass die Resistschicht (30) und die zweite Funktionsschicht (22) zueinander weisen, und Verkleben des ersten (10) und zweiten (20) Sicherheitselement-Teilelements, bevorzugt unter erhöhtem Druck und erhöhter Temperatur,
d) Abtrennen des zweiten Trägersubstrats (21) von dem verklebten Verbund (5), wobei die zweite Funktionsschicht (22) unter Ausbildung von zweiten Funktionsbereichen (23) an den Resistbereichen (33) haften bleibt, während die übrigen Bereiche der zweiten Funktionsschicht (22) zusammen mit dem zweiten Trägersubstrat (21) abgetrennt werden, wodurch in der zweiten Funktionsschicht (22) zweite Aussparungen (24) ausgebildet werden, und
e) Entfernen der nicht durch Resistbereiche (33) geschützten Bereiche der ersten Funktionsschicht (12) mittels Ätzen, um erste Funktionsbereiche (13) und erste Aussparungen (14) dazwischen zu bilden, die zusammen mit den Aussparungen (34) in der Resistschicht (30) und den zweiten Aussparungen (24) in der zweiten, aus einem gegenüber Ätzung beständigen Material bestehenden Funktionsschicht (22) die Negativschrift (3) bilden.

2. Verfahren nach Anspruch 1, wobei das erste Sicherheitselement-Teilelement (10) hergestellt wird durch
- Bereitstellen des ersten Trägersubstrats (11),
- Auftragen einer ersten Prägelackschicht (15) als Zwischenschicht auf das erste Trägersubstrat (11),
- Auftragen einer ersten Metallisierung (12) als erste Funktionsschicht auf die erste Prägelackschicht (15),
- Prägen der ersten Prägelackschicht (15) vor oder nach dem Auftragen der ersten Metallisierung (15), und
- Auftragen der Resistschicht (30) auf die erste Metallisierung (12), wobei die Resistschicht Resistbereiche (33) und Aussparungen (34) aufweist oder in ihr Resistbereiche (33) und Aussparungen (34) gebildet werden.

3. Verfahren nach Anspruch 1 oder 2, wobei das zweite Sicherheitselemet-Teilelement (20) hergestellt wird durch
- Bereitstellen des zweiten Trägersubstrats (21),
- Auftragen einer zweiten Prägelackschicht (25) als Zwischenschicht auf das zweite Trägersubstrat (21),
- Auftragen einer zweiten Metallisierung (22) als zweite Funktionsschicht auf die zweite Prägelackschicht (25),
- Prägen der zweiten Prägelackschicht (25) vor oder nach dem Auftragen der zweiten Metallisierung (22).

4. Verfahren nach einem der Ansprüche 1 bis 3, wobei die zweite Funktionsschicht (22) aus Nickel, Chrom, Silber oder Gold oder aus einer Nickel-Legierung, einer Chrom-Legierung, einer Silber-Legierung, einer Gold-Legierung oder einer gegenüber Ätzung beständigen Aluminium-Legierung gebildet ist.

5. Verfahren nach einem der Ansprüche 1 bis 4, wobei die erste Funktionsschicht (12) aus Aluminium gebildet ist.

6. Verfahren nach einem der Ansprüche 1 bis 5, wobei die zweite Funktionsschicht (22) aus einer magnetische Eigenschaften aufweisenden Metallisierung, insbesondere Nickel, gebildet ist.

7. Verfahren nach Anspruch 6, wobei die zweite Funktionsschicht (22) eine Metallisierung aus Nickel ist und die zweiten Funktionsbereiche (23) angepasst sind, um eine magnetische Codierung bereitzustellen.

8. Verfahren nach Anspruch 7, wobei die zweiten Funktionsbereiche (23) eine insbesondere durch Prägen erhältliche Struktur aufweisen, die angepasst ist, um eine hochauflösende magnetische Codierung bereitzustellen.

9. Sicherheitselement (1) mit Negativschrift (3) zur Anbringung an oder zumindest teilweisen Einbringung in ein Sicherheitspapier oder einen Wertgegenstand, insbesondere ein Wertdokument, das nach einem Verfahren gemäß einem der Ansprüche 1 bis 8 erhältlich ist.

10. Transfermaterial zur Übertragung von Sicherheitselementen auf ein Sicherheitspapier oder einen Wertgegenstand wie ein Wertdokument, wobei das Transfermaterial eine Vielzahl an als Transferelemente ausgebildeten Sicherheitselementen (1) nach Anspruch 9 aufweist.

11. Verfahren zur Herstellung eines Sicherheitspapiers oder eines Wertgegenstands, wie eines Wertdokuments, bei dem ein Sicherheitselement (1) nach Anspruch 9 auf ein Sicherheitspapier- bzw. Wertgegenstand-Substrat aufgebracht oder zumindest teilweise darin eingebracht wird.

## Claims

1. A method for manufacturing a security element (1) with negative writing (3) for a security paper or an object of value, in particular a value document, having the following steps of:
a) manufacturing a first security-element partial element (10) by
a1) making available a first transparent or translucent carrier substrate (11),
a2) applying a first functional layer (12) to the first carrier substrate (11) or to a previously applied intermediate layer (15),
a3) applying a resist layer (30) to the first functional layer (12) in the form of a predetermined pattern (7) with resist regions (33) and gaps (34) between the resist regions,
b) manufacturing a second security-element partial element (20) by
b1) making available a second carrier substrate (21),
b2) applying a second functional layer (22) to the second carrier substrate (21) or to a previously applied intermediate layer (25),
c) joining the first (10) and the second (20) security-element partial elements to form a composite (5) such that the resist layer (30) and the second functional layer (22) face each other, and bonding the first (10) and the second (20) security-element partial elements, preferably under elevated pressure and at elevated temperature,
d) separating the second carrier substrate (21) from the bonded composite (5), wherein the second functional layer (22) remains adhering to the resist regions (33) while forming second functional regions (23), whereas the remaining regions of the second functional layer (22) are separated together with the second carrier substrate (21), whereby second gaps (24) are formed in the second functional layer (22), and
e) removing the regions of the first functional layer (12) not protected by resist regions (33) by means of etching, in order to form first functional regions (13) and first gaps (14) therebetween, which, together with the gaps (34) in the resist layer (30) and the second gaps (24), form the negative writing (3) in the second functional layer (22) consisting of an etching-resistant material.

2. The method according to claim 1, wherein the first security-element partial element (10) is manufactured by
- making available the first carrier substrate (11),
- applying a first embossing lacquer layer (15) as an intermediate layer to the first carrier substrate (11),
- applying a first metallization (12) as the first functional layer to the first embossing lacquer layer (15),
- embossing the first embossing lacquer layer (15) before or after applying the first metallization (15), and
- applying the resist layer (30) to the first metallization (12), wherein the resist layer has resist regions (33) and gaps (34) or there are formed resist regions (33) and gaps (34) in said resist layer.

3. The method according to claim 1 or 2, wherein the second security-element partial element (20) is manufactured by
- making available the second carrier substrate (21),
- applying a second embossing lacquer layer (25) as an intermediate layer to the second carrier substrate (21),
- applying a second metallization (22) as a second functional layer to the second embossing lacquer layer (25),
- embossing the second embossing lacquer layer (25) before or after applying the second metallization (22).

4. The method according to any of the claims 1 to 3, wherein the second functional layer (22) is formed of nickel, chromium, silver or gold or of a nickel alloy, a chromium alloy, a silver alloy, a gold alloy or an etching-resistant aluminum alloy.

5. The method according to any of the claims 1 to 4, wherein the first functional layer (12) is formed of aluminum.

6. The method according to any of the claims 1 to 5, wherein the second functional layer (22) is formed of a metallization, in particular nickel, having magnetic properties.

7. The method according to claim 6, wherein the second functional layer (22) is a metallization of nickel and the second functional regions (23) are adapted to make available a magnetic coding.

8. The method according to claim 7, wherein the second functional regions (23) have a structure obtainable in particular by embossing, which is adapted to make available a high-resolution magnetic coding.

9. A security element (1) with a negative writing (3) for attachment to or at least partial incorporation in a security paper or an object of value, in particular a value document, said security element being obtainable in accordance with a method according to any of the claims 1 to 8.

10. A transfer material for transferring security elements to a security paper or an object of value, such as a value document, wherein the transfer material has a multiplicity of security elements (1) according to claim 9 configured as transfer elements.

11. A method for manufacturing a security paper or an object of value, such as a value document, wherein a security element (1) according to claim 9 is applied to or at least partially incorporated in a security-paper substrate or value-object substrate.

## Revendications

1. Procédé de fabrication d'un élément de sécurité (1) comportant une écriture en négatif (3) pour un papier de sécurité ou pour un objet de valeur, en particulier un document de valeur, comprenant les étapes suivantes :
a) fabrication d'un premier élément partiel d'élément de sécurité (10) par
a1) mise à disposition d'un premier substrat porteur (11) transparent ou translucide,
a2) application d'une première couche fonctionnelle (12) sur le premier substrat porteur (11) ou sur une couche intermédiaire (15) auparavant appliquée,
a3) application d'une couche de résist (30) sur la première couche fonctionnelle (12) sous forme d'un motif (7) prédéterminé ayant des zones de résist (33) et des évidements (34) entre les zones de résist,
b) fabrication d'un deuxième élément partiel d'élément de sécurité (20) par
b1) mise à disposition d'un deuxième substrat porteur (21),
b2) application d'une deuxième couche fonctionnelle (22) sur le deuxième substrat porteur (21) ou sur une couche intermédiaire (25) auparavant appliquée,
c) jonction du premier (10) et du deuxième (20) élément partiel d'élément de sécurité de manière à obtenir un composite (5) de telle façon que la couche de résist (30) et la deuxième couche fonctionnelle (22) se font face, et collage du premier (10) et du deuxième (20) élément partiel d'élément de sécurité, de préférence sous pression élevée et à température élevée,
d) prélèvement du deuxième substrat porteur (21) du composite (5) collé, la deuxième couche fonctionnelle (22) continuant à adhérer aux zones de résist (33) en formant des deuxièmes zones fonctionnelles (23), tandis que les zones restantes de la deuxième couche fonctionnelle (22) sont prélevées conjointement avec le deuxième substrat porteur (21), ce par quoi, dans la deuxième couche fonctionnelle (22), des deuxièmes évidements (24) sont réalisés, et
e) enlèvement, par décapage, des zones de la première couche fonctionnelle (12) non protégées par des zones de résist (33), afin de constituer des premières zones fonctionnelles (13) et des premiers évidements (14) entre elles, lesquels, en association avec les évidements (34) dans la couche de résist (30) et les deuxièmes évidements (24), constituent l'écriture en négatif (3) dans la deuxième couche fonctionnelle (22) consistant en un matériau résistant au décapage.

2. Procédé selon la revendication 1, le premier élément partiel d'élément de sécurité (10) étant fabriqué par
- mise à disposition du premier substrat porteur (11),
- application d'une première couche de vernis de gaufrage (15) comme couche intermédiaire sur le premier substrat porteur (11),
- application d'une première métallisation (12) comme première couche fonctionnelle sur la première couche de vernis de gaufrage (15),
- gaufrage de la première couche de vernis de gaufrage (15) avant ou après l'application de la première métallisation (15), et
- application de la couche de résist (30) sur la première métallisation (12), la couche de résist comportant des zones de résist (33) et des évidements (34) ou des zones de résist (33) et des évidements (34) y étant constitués.

3. Procédé selon la revendication 1 ou 2, le deuxième élément partiel d'élément de sécurité (20) étant fabriqué par
- mise à disposition du deuxième substrat porteur (21),
- application d'une deuxième couche de vernis de gaufrage (25) comme couche intermédiaire sur le deuxième substrat porteur (21),
- application d'une deuxième métallisation (22) comme deuxième couche fonctionnelle sur la deuxième couche de vernis de gaufrage (25),
- gaufrage de la deuxième couche de vernis de gaufrage (25) avant ou après l'application de la deuxième métallisation (22).

4. Procédé selon une des revendications de 1 à 3, la deuxième couche fonctionnelle (22) étant constituée par du nickel, du chrome, de l'argent ou de l'or ou par un alliage de nickel, un alliage de chrome, un alliage d'argent, un alliage d'or ou un alliage d'aluminium résistant au décapage.

5. Procédé selon une des revendications de 1 à 4, la première couche fonctionnelle (12) étant constituée par de l'aluminium.

6. Procédé selon une des revendications de 1 à 5, la deuxième couche fonctionnelle (22) étant constituée par une métallisation présentant des propriétés magnétiques, en particulier du nickel.

7. Procédé selon la revendication 6, la deuxième couche fonctionnelle (22) étant une métallisation en nickel, et les deuxièmes zones fonctionnelles (23) étant adaptées à mettre à disposition une codification magnétique.

8. Procédé selon la revendication 7, les deuxièmes zones fonctionnelles (23) ayant une structure pouvant être obtenue en particulier par gaufrage, laquelle est adaptée à mettre à disposition une codification magnétique à haute résolution.

9. Élément de sécurité (1) comportant une écriture en négatif (3), destiné à être placé sur ou à être au moins partiellement inséré dans un papier de sécurité ou dans un objet de valeur, en particulier un document de valeur, qui peut être obtenu suivant un procédé selon une des revendications de 1 à 8.

10. Matériau de transfert destiné au transfert d'éléments de sécurité sur un papier de sécurité ou sur un objet de valeur tel qu'un document de valeur, le matériau de transfert comportant une pluralité d'éléments de sécurité (1) selon la revendication 9 réalisés en tant qu'éléments de transfert.

11. Procédé de fabrication d'un papier de sécurité ou d'un objet de valeur tel qu'un document de valeur, dans lequel un élément de sécurité (1) selon la revendication 9 est appliqué sur un papier de sécurité ou sur un substrat pour objet de valeur ou y est au moins partiellement inséré.
